# EUROPÄISCHE PATENTSCHRIFT

(11) **EP 3 177 793 B1**
(45) Veröffentlichungstag und Bekanntmachung des Hinweises auf die Patenterteilung: **10.10.2018**
(21) Anmeldenummer: 15756569.8
(22) Anmeldetag: 04.08.2015
(51) Int. Cl.: E05C 9/12, E05C 9/24, E05D 15/52, E05F 7/08

(54) **ECKUMLENKUNG**
CORNER DEFLECTION
RENVOI D'ANGLE

(30) Priorität: 29.09.2014 DE 102014114137
(43) Veröffentlichungstag der Anmeldung: 14.06.2017
(73) Patentinhaber: MACO Technologie GmbH, 5020 Salzburg (AT)
(72) Erfinder: STEINDL, Christian, A-5020 Salzburg (AT)
(74) Vertreter: Manitz Finsterwald Patentanwälte PartmbB
(86) Internationale Anmeldenummer: PCT/EP2015/067980
(87) Internationale Veröffentlichungsnummer: WO 2016/050389

(56) Entgegenhaltungen:
- EP-A2- 1 437 471
- DE-A1- 1 759 384
- DE-A1- 1 809 288
- DE-B- 1 012 845

## Beschreibung

Die vorliegende Erfindung betrifft eine Eckumlenkung einer Beschlaganordnung für Fenster, Türen oder dergleichen, mit zwei Übertragungselementen, die mit jeweiligen Treibstangen der Beschlaganordnung gekoppelt oder koppelbar sind und entlang jeweiliger, quer zueinander verlaufender Verschiebeachsen verschiebbar sind, wobei die Übertragungselemente für eine gemeinsame Verschiebbarkeit über Eck mittels einer Umlenkeinrichtung miteinander gekoppelt sind.

Solche Eckumlenkungen, bisweilen auch als "Winkeltriebe" bezeichnet, sind wichtige Bestandteile von Fenster-, Tür- oder Torbeschlägen. Sie dienen dazu, an einer Ecke des Fensters oder der Tür zusammenlaufende Treibstangen derart miteinander zu verbinden, dass eine - z.B. durch eine Griffbetätigung ausgelöste - Antriebsbewegung über Eck von einer Treibstange auf die andere Treibstange übertragbar ist.

Gängige Eckumlenkungen beruhen auf gebogenen Federstahlstreifen oder Federpaketen, welche in entsprechenden Führungen aufgenommen sind. Solche geführten Federanordnungen bringen jedoch den Nachteil mit sich, dass in den Führungen relativ starke Reibungskräfte auftreten, wodurch das zugehörige Beschlagsystem schwergängig ist und einen relativ hohen Verschleiß aufweist. Es kann sogar zu Brüchen der Federn kommen. Zudem ergibt sich insbesondere bei einem Einsatz solcher Federpakete bei größeren Fenstern oder Türen der Nachteil, dass der erreichbare Hub aufgrund des beträchtlichen Spiels relativ klein ist. Ein weiteres Problem bei auf Federpaketen beruhenden Eckumlenkungen stellen die erheblichen Herstellungskosten dar.

Der Erfindung liegt die Aufgabe zugrunde, bei Eckumlenkungen von Beschlaganordnungen mit einfachen Mitteln die Reibung und das Spiel zu verringern.

Eine Umlenkeinrichtung, die aus DE 1759384 A1 bekannt ist, umfasst ein um eine Rotationsachse drehbares Zahnradelement, welches mit jeweiligen an den Übertragungselementen angeordneten Zahnstangenabschnitten gleichzeitig in Eingriff bringbar ist. Aufgrund des gleichzeitigen Kämmens beider Zahnstangenabschnitte mit dem Zahnradelement bewirkt der mit der angetriebenen Treibstange gekoppelte Zahnstangenabschnitt eine Drehung des Zahnradelements, welches seinerseits eine Verschiebung des anderen Zahnstangenabschnitts bewirkt. Im Ergebnis wird eine Verschiebebewegung einer Treibstange über Eck an eine quer dazu verlaufende Treibstange übertragen, wobei der Verzahnungseingriff eine besonders spielarme Kraftübertragung gewährleistet. Zudem treten bei der Bewegungsumlenkung nur relativ geringe Reibungskräfte auf, sodass eine erfindungsgemäße Eckumlenkung verschleißarm und nahezu wartungsfrei ist. Ein besonderer Vorteil der Erfindung besteht darin, dass die zur Bereitstellung der Umlenkeinrichtung erforderlichen Verzahnungskomponenten kostengünstiger herstellbar sind als geführte Federpakete.

Erfindungsgemäß ist das Zahnradelement mittels einer Gleitführung an einem Lagerabschnitt der Eckumlenkung geführt und die Gleitführung weist einen teilkreisförmigen Verlauf auf. Bei einer solchen Ausgestaltung ist keine Lagerachse oder Welle erforderlich, wodurch der durch die Eckumlenkung beanspruchte Bauraum weiter verringert werden kann. Der Lagerabschnitt kann in einen Grundkörper der Eckumlenkung integriert sein, welcher zum Anbringen im Eckbereich eines Fensters, einer Tür oder dergleichen ausgebildet ist. Alternativ kann der Lagerabschnitt auch als vom Grundkörper separates, beispielsweise gehäuseartiges, Bauteil ausgeführt und an dem Grundkörper befestigt sein, vorzugsweise lösbar. Bei einer gehäuseartigen Gestaltung des Lagerabschnitts ist das Zahnradelement vor Beschädigungen und dem Eindringen von Fremdkörpern geschützt.
Vorzugsweise verläuft die Rotationsachse des Zahnradelements bezüglich beider Verschiebeachsen der Übertragungselemente rechtwinklig. Dies ermöglicht insbesondere in Verbindung mit der Ausgestaltung des Zahnradelements als flaches Stirnrad eine besonders kompakte Bauweise.
Das Zahnradelement kann also insbesondere eine Stirnradverzahnung aufweisen. Dementsprechend können die Zahnstangenabschnitte einfache Geradverzahnungen aufweisen. Dadurch ergibt sich eine besonders kostengünstige Bauweise. Gemäß einer speziellen Ausgestaltung weist das Zahnradelement eine Verzahnung auf, die auf einen Winkelbereich von maximal ca. 180° beschränkt ist. Mit anderen Worten ist das Zahnradelement vorzugsweise als Zahnradsegment ausgeführt. Dadurch kann Bauraum gespart werden, was gerade bei Beschlaganordnungen von großer Bedeutung ist. Hierbei ist von Vorteil, dass der maximale Hub von Treibstangenanordnungen im Allgemeinen auf einen relativ geringen Betrag beschränkt ist.
Speziell kann das Zahnradelement teilkreisringförmig sein, insbesondere wobei sich die Rotationsachse des Zahnradelements außerhalb eines Gehäuses der Eckumlenkung befindet. Dies unterstützt die Anordnung des Zahnradelements direkt im Eckbereich eines Tür- oder Fensterflügels. Speziell kann ein teilkreisringförmiges Zahnradelement die Flügelecke gewissermaßen umgreifen.

Die Gleitführung kann Anschläge aufweisen, welche eine Drehbewegung des Zahnradelements begrenzen, vorzugsweise auf einen Winkelbereich von maximal ca. 90°. Solche Anschläge legen den maximalen Hub der Eckumlenkung fest. Ein Überdrehen des Zahnradelements wird durch die in die Gleitführung integrierten Anschläge vermieden, sodass separate Anschläge für die Übertragungselemente entbehrlich sind.

An wenigstens einer axialen Seitenfläche des Zahnradelements kann eine konzentrisch zu der Rotationsachse verlaufende Führungsnut vorgesehen sein, in welche ein Führungssteg des Lagerabschnitts eingreift, oder umgekehrt. Vorzugsweise sind an beiden axialen Seitenflächen des Zahnradelements jeweilige Führungsnuten vorgesehen. Derartige Führungselemente fixieren das Zahnradelement radial und ermöglichen so eine zuverlässige Drehlagerung des Zahnradelements an der Eckumlenkung, wobei das aufwändige Vorsehen einer Lagerachse nicht notwendig ist.

Gemäß einer weiteren Ausführungsform der Erfindung ist der Lagerabschnitt wenigstens zweiteilig ausgebildet, wobei das Zahnradelement zwischen zwei Teilen des Lagerabschnitts angeordnet und dadurch axial fixiert ist. Dies ermöglicht eine besonders kostengünstige Lagerung des Zahnradelements.

Die Zahnstangenabschnitte können jeweils durch eine Anordnung von in dem betreffenden Übertragungselement vorgesehenen Aussparungen gebildet sein, in welche Zähne des Zahnradelements eingreifen. Die Stege zwischen den einzelnen Aussparungen bilden hierbei die Zähne des Zahnstangenabschnitts. Eine Ausgestaltung der Zahnstangenabschnitte als Lochreihen ermöglicht eine besonders einfache und kostengünstige Herstellung. Grundsätzlich können die Zahnstangenabschnitte jedoch auch durch Reihen von Zähnen gebildet sein, welche von einer Grundfläche abstehen.

Bevorzugt umfasst jeder der Zahnstangenabschnitte wenigstens drei aufeinanderfolgende Aussparungen, um einen ausreichenden Hub zu gewährleisten.

Die Übertragungselemente können länglich, insbesondere stangenartig, ausgebildet und jeweils entlang ihrer Längsachse verschiebbar sein. Dies ermöglicht eine einfache Integration der Eckumlenkung in die Treibstangenanordnung eines Beschlagsystems.
Gemäß einer speziellen Ausführungsform der Erfindung sind die Übertragungselemente jeweils an einem ersten Längsende mit einer Treibstange gekoppelt oder koppelbar und im Bereich des entgegengesetzten zweiten Längsendes mit einem Zahnstangenabschnitt versehen. Dadurch ergibt sich eine besonders kompakte Bauweise.
Die Übertragungselemente können jeweils bezüglich ihrer Längsachse eine Kröpfung aufweisen. Dadurch kann der beanspruchte Bauraum weiter reduziert werden, da sich die gekröpften Übertragungselemente gewissermaßen an die Form des Zahnradelements anschmiegen können.
Die Erfindung betrifft auch eine Beschlaganordnung für Fenster, Türen oder dergleichen gemäß dem Anspruch 14.

Eine Anordnung aus Zahnradelement und Zahnstangenabschnitten ermöglicht im Vergleich zu geführten Federpaketen eine wesentlich verschleißärmere und leichtgängigere Kraftumlenkung.

Weiterbildungen der Erfindung sind auch in den abhängigen Ansprüchen angegeben.
Die Erfindung wird im Folgenden anhand von Ausführungsbeispielen unter Bezugnahme auf die Zeichnung näher erläutert.
- Fig. 1: ist eine Draufsicht auf eine Eckumlenkung gemäß einer ersten Ausführungsform der Erfindung.
- Fig. 2: ist eine perspektivische Ansicht der Eckumlenkung gemäß Fig. 1.
- Fig. 3: ist eine perspektivische Ansicht der Eckumlenkung gemäß Fig. 1 mit zur Verdeutlichung geöffnetem Gehäuse.
- Fig. 4: ist eine Draufsicht auf eine Eckumlenkung gemäß einer zweiten Ausführungsform der Erfindung.
- Fig. 5: ist eine perspektivische Ansicht der Eckumlenkung gemäß Fig. 4.
- Fig. 6: ist eine perspektivische Ansicht der Eckumlenkung gemäß Fig. 4 mit zur Verdeutlichung geöffnetem Gehäuse.
Die in Fig. 1-3 gezeigte Eckumlenkung 10 einer Beschlaganordnung für Fenster, Türen oder dergleichen ist zur Anbringung in einem Eckbereich eines lediglich schematisch dargestellten Flügels 11 ausgebildet und umfasst einen abgewinkelten Grundkörper 13, an welchem zwei stangenförmige Übertragungselemente 15a, 15b entlang ihrer jeweiligen Längsachsen L1, L2 gleitend verschiebbar geführt sind. Die Längsachsen L1, L2, welche hier also mit den Verschiebeachsen V1, V2 zusammenfallen, sind rechtwinklig zueinander ausgerichtet. Im montierten Zustand kann die Eckumlenkung 10 zumindest teilweise in einer Nut des Flügels 11 angeordnet sein.

Die Übertragungselemente 15a, 15b sind jeweils an einem eckabgewandten Längsende 17a, 17b mit nicht dargestellten Treibstangen der Beschlaganordnung koppelbar. Zu diesem Zweck sind an den eckabgewandten Längsenden 17a, 17b Kopplungselemente 19a, 19b angeordnet, wie sie auf dem Fachgebiet grundsätzlich bekannt sind. Gemäß einer nicht dargestellten Ausführungsform sind die Übertragungselemente 15a, 15b in die zugehörigen Treibstangen integriert, insbesondere einstückig mit diesen ausgebildet.

Im Bereich des eckzugewandten Längsendes 21a, 21b sind die Übertragungselemente 15a, 15b jeweils mit einem Zahnstangenabschnitt 25a, 25b versehen, wie in Fig. 3 zu erkennen ist. Bei dem dargestellten Ausführungsbeispiel sind die Zahnstangenabschnitte 25a, 25b jeweils durch eine Anordnung von drei in dem betreffenden Übertragungselement 15a, 15b vorgesehenen Aussparungen 27 gebildet. Wie dargestellt sind die Übertragungselemente 15a, 15b bezüglich ihrer Längsachsen L1, L2 gekröpft ausgeführt, wobei sich die Kröpfungen 28 unmittelbar neben den Zahnstangenabschnitten 25a, 25b befinden.

Um eine gemeinsame Verschiebbarkeit der Übertragungselemente 15a, 15b über Eck zu ermöglichen, umfasst die Eckumlenkung 10 ein Zahnradelement 29, dessen Zähne 30 in die Aussparungen 27 der Zahnstangenabschnitte 25a, 25b eingreifen. Das Zahnradelement 29 ist teilkreisringförmig ausgebildet und weist eine Stirnradverzahnung auf, die auf einen Winkelbereich von etwa 180° beschränkt ist. Die Rotationsachse R (Fig. 1), um welche das Zahnradelement 29 in Bezug auf den Grundkörper 13 drehbar ist, befindet sich außerhalb des von der Eckumlenkung 10 beanspruchten Bauraums und verläuft bezüglich beider Längsachsen L1, L2 der Übertragungselemente 15a, 15b rechtwinklig.

Zur axialen und radialen Lagerung des Zahnradelements 29 umfasst die Eckumlenkung 10 einen Lagerabschnitt 35, welcher aus zwei halbschalenartigen Bauteilen 37 zusammensetzt ist. Die halbschalenartigen Bauteile 37 weisen Haltevorsprünge 39 auf, welche für einen formschlüssigen Eingriff in Ausnehmungen 41 des Grundkörpers 13 ausgelegt sind. Über Befestigungslöcher 43 sind die halbschalenartigen Bauteile 37 miteinander verschraubbar. In dem montierten Zustand der Eckumlenkung wie in Fig. 1 und 2 dargestellt bilden die halbschalenartigen Bauteile 37 gemeinsam mit dem Grundkörper 13 ein Gehäuse 38 für das Zahnradelement 29. Die eckzugewandten Längsenden 21a, 21b der Übertragungselemente 15a, 15b sind ebenfalls in diesem Gehäuse 38 aufgenommen. Aufgrund der Kröpfung 28 folgen die Übertragungselemente 15a, 15b im Bereich der eckzugewandten Längsenden 21a, 21b in einem gewissen Ausmaß dem Verlauf des Umfangs des Zahnradelements 29.

Gemäß Fig. 3 weisen die halbschalenartigen Bauteile 37 an ihrer Innenseite 45 jeweils eine Gleitführung 46 mit einem teilkreisförmigen Verlauf auf, welche bei der dargestellten Ausführungsform einen konzentrisch zu der Rotationsachse R verlaufenden Führungssteg 48 umfasst. Ebenso sind an den axialen Seitenflächen 47 des Zahnradelements 29 jeweilige konzentrisch zu der Rotationsachse R verlaufende Führungsnuten 49 vorgesehen, in welchen die Führungsstege 48 aufgenommen sind. Die Gleitführungen 46 sind jeweils beidseitig durch Anschlagflächen 50 begrenzt, welche eine Drehbewegung des Zahnradelements 29 auf einen Winkelbereich von beispielsweise 45° einschränken. Durch die Gleitführungen 46 ist das Zahnradelement 29 axial und radial an dem Lagerabschnitt 35 geführt.

Wenn eine Treibstange der Beschlaganordnung verschoben wird, z. B. infolge eines durch einen Benutzer betätigten Fenster- oder Türgriffs, wird auch das mit dieser Treibstange gekoppelte Übertragungselement 15a, 15b entlang dessen Längsachse L1, L2 verschoben, wobei es aufgrund des Eingriffs des zugehörigen Zahnstangenabschnitts 25a, 25b in das Zahnradelement 29 zu einer Drehung des Zahnradelements 29 um die Rotationsachse R kommt. Diese Drehung des Zahnradelements 29 bewirkt eine Verschiebung des anderen Übertragungselements 15a, 15b um dessen Längsachse L1, L2. Das Zahnradelement 29 bildet also in Verbindung mit den Zahnstangenabschnitten 25a, 25b der Übertragungselemente 15a, 15b eine Umlenkeinrichtung 55 zur Umlenkung einer Verschiebebewegung eines der Übertragungselemente 15a, 15b in eine um 90° winkelversetzt verlaufende Verschiebebewegung des anderen Übertragungselements 15a, 15b.

Das in Fig. 4-6 gezeigte alternative Ausführungsbeispiel einer Eckumlenkung 10' ist im Prinzip ähnlich gestaltet wie die in Fig. 1-3 dargestellte Eckumlenkung 10, wobei gleichen oder gleich wirkenden Bauteilen dieselben Bezugszeichen zugeordnet sind. Die Eckumlenkung 10' gemäß Fig. 4-6 ist jedoch für einen größeren Hub ausgelegt. Demgemäß ist ein Zahnradelement 29' mit einem vergleichsweise großen Radius vorgesehen. Die Zahnstangenabschnitte 25a', 25b' weisen außerdem vier statt drei Aussparungen 27 auf. Die Gleitführungen 46' sind hier außerdem ohne Anschlagflächen ausgeführt, sodass das Zahnradelement 29' teilweise aus dem Gehäuse 38 herausragen kann, wie dies in Fig. 4 und 5 dargestellt ist. Der Hub ist hierbei dadurch begrenzt, dass die eckzugewandten Längsenden 21a, 21b der Übertragungselemente 15a, 15b am Grundkörper 13 anschlagen.

### Bezugszeichenliste

- 10, 10': Eckumlenkung
- 11: Flügel
- 13: Grundkörper
- 15a, 15b: Übertragungselement
- 17a, 17b: eckabgewandtes Längsende
- 19a, 19b: Kopplungselement
- 21a, 21b: eckzugewandtes Längsende
- 25a, 25b: Zahnstangenabschnitt
- 25a', 25b': Zahnstangenabschnitt
- 27: Aussparung
- 28: Kröpfung
- 29, 29': Zahnradelement
- 30: Zahn
- 35: Lagerabschnitt
- 37: halbschalenartiges Bauteil
- 38: Gehäuse
- 39: Haltevorsprung
- 41: Ausnehmung
- 43: Befestigungsloch
- 45: Innenseite
- 46, 46': Gleitführung
- 47: axiale Seitenfläche
- 48: Führungssteg
- 49: Führungsnut
- 50: Anschlagfläche
- 55: Umlenkeinrichtung
- V1, V2: Verschiebeachse
- L1, L2: Längsachse
- R: Rotationsachse

## Patentansprüche

1. Eckumlenkung (10, 10') einer Beschlaganordnung für Fenster, Türen oder dergleichen, mit zwei Übertragungselementen (15a, 15b), die mit jeweiligen Treibstangen der Beschlaganordnung gekoppelt oder koppelbar sind und entlang jeweiliger, quer zueinander verlaufender Verschiebeachsen (V1, V2) verschiebbar sind, wobei die Übertragungselemente (15a, 15b) für eine gemeinsame Verschiebbarkeit über Eck mittels einer Umlenkeinrichtung (55) miteinander gekoppelt sind, und wobei
die Umlenkeinrichtung (55) ein um eine Rotationsachse (R) drehbares Zahnradelement (29, 29') umfasst, welches mit jeweiligen an den Übertragungselementen (15a, 15b) angeordneten Zahnstangenabschnitten (25a, 25b, 25a', 25b') gleichzeitig in Eingriff bringbar ist,
**dadurch gekennzeichnet, dass**
das Zahnradelement (29, 29') mittels einer Gleitführung (46, 46') an einem Lagerabschnitt (35) der Eckumlenkung (10, 10') geführt ist, wobei die Gleitführung (46, 46') einen teilkreisförmigen Verlauf aufweist.

2. Eckumlenkung nach Anspruch 1,
**dadurch gekennzeichnet, dass**
die Rotationsachse (R) des Zahnradelements (29, 29') bezüglich beider Verschiebeachsen (V1, V2) der Übertragungselemente (15a, 15b) rechtwinklig verläuft.

3. Eckumlenkung nach Anspruch 1 oder 2,
**dadurch gekennzeichnet, dass**
das Zahnradelement (29, 29') eine Stirnradverzahnung aufweist.

4. Eckumlenkung nach einem der vorstehenden Ansprüche,
**dadurch gekennzeichnet, dass**
das Zahnradelement (29, 29') eine Verzahnung aufweist, die auf einen Winkelbereich von maximal ca. 180° beschränkt ist.

5. Eckumlenkung nach einem der vorstehenden Ansprüche,
**dadurch gekennzeichnet, dass**
das Zahnradelement (29, 29') teilkreisringförmig ist, insbesondere wobei sich die Rotationsachse (R) des Zahnradelements (29, 29') außerhalb eines Gehäuses (38) der Eckumlenkung (10, 10') befindet.

6. Eckumlenkung nach einem der vorstehenden Ansprüche,
**dadurch gekennzeichnet, dass**
die Gleitführung (46) Anschläge (50) aufweist, welche eine Drehbewegung des Zahnradelements (29, 29') begrenzen, vorzugsweise auf einen Winkelbereich von maximal ca. 90°.

7. Eckumlenkung nach einem der vorstehenden Ansprüche,
**dadurch gekennzeichnet, dass**
an wenigstens einer axialen Seitenfläche (47) des Zahnradelements (29, 29') eine konzentrisch zu der Rotationsachse (R) verlaufende Führungsnut (49) vorgesehen ist, in welche ein Führungssteg (48) des Lagerabschnitts (35) eingreift, oder umgekehrt.

8. Eckumlenkung nach einem der vorstehenden Ansprüche,
**dadurch gekennzeichnet, dass**
der Lagerabschnitt (35) wenigstens zweiteilig ausgebildet ist, wobei das Zahnradelement (29, 29') zwischen zwei Teilen (37) des Lagerabschnitts (35) angeordnet und dadurch axial fixiert ist.

9. Eckumlenkung nach einem der vorstehenden Ansprüche,
**dadurch gekennzeichnet, dass**
die Zahnstangenabschnitte (25a, 25b, 25a', 25b') jeweils durch eine Anordnung von in dem betreffenden Übertragungselement (15a, 15b) vorgesehenen Aussparungen (27) gebildet sind, in welche Zähne (30) des Zahnradelements (29, 29') eingreifen.

10. Eckumlenkung nach Anspruch 9,
**dadurch gekennzeichnet, dass**
jeder der Zahnstangenabschnitte (25a, 25b, 25a', 25b') wenigstens drei aufeinanderfolgende Aussparungen (27) umfasst.

11. Eckumlenkung nach einem der vorstehenden Ansprüche,
**dadurch gekennzeichnet, dass**
dass die Übertragungselemente (15a, 15b) länglich, insbesondere stangenartig, ausgebildet und jeweils entlang ihrer Längsachse (L1, L2) verschiebbar sind.

12. Eckumlenkung nach Anspruch 11,
**dadurch gekennzeichnet , dass**
die Übertragungselemente (15a, 15b) jeweils an einem ersten Längsende (17a, 17b) mit einer Treibstange gekoppelt oder koppelbar sind und im Bereich des entgegengesetzten zweiten Längsendes (21a, 21b) mit einem Zahnstangenabschnitt (25a, 25b, 25a', 25b') versehen sind.

13. Eckumlenkung nach Anspruch 11 oder 12,
**dadurch gekennzeichnet, dass**
die Übertragungselemente (15a, 15b) jeweils bezüglich ihrer Längsachse (L1, L2) eine Kröpfung (28) aufweisen.

14. Beschlaganordnung für Fenster, Türen oder dergleichen mit wenigstens zwei Treibstangen, die rechtwinklig zueinander ausgerichtet sind und entlang ihrer jeweiligen Längsachsen (L1, L2) verschiebbar sind, und wenigstens einer Eckumlenkung (10, 10') zur Kopplung der Treibstangen für eine gemeinsame Verschiebbarkeit über Eck, wobei
die Eckumlenkung (10, 10') ein um eine Rotationsachse (R) drehbares Zahnradelement (29, 29') umfasst, welches mit jeweiligen, mit den Treibstangen gekoppelten oder direkt in diese integrierten Zahnstangenabschnitten (25a, 25b, 25a', 25b') gleichzeitig in Eingriff bringbar ist,
**dadurch gekennzeichnet, dass**
das Zahnradelement (29, 29') mittels einer Gleitführung (46, 46') an einem Lagerabschnitt (35) der Eckumlenkung (10, 10') geführt ist, wobei die Gleitführung (46, 46') einen teilkreisförmigen Verlauf aufweist.

## Claims

1. A corner guide (10, 10') of a fitting arrangement for windows, doors or the like, comprising two transfer elements (15a, 15b) which are coupled or couplable to respective connecting rods of the fitting arrangement and which are displaceable along respective axes of displacement (V1, V2) extending transversely to one another, wherein the transfer elements (15a, 15b) are coupled to one another by means of a deflection device (55) for a joint displaceability diagonally across; and wherein
the deflection device (55) comprises a toothed wheel element (29, 29') which is rotatable about an axis of rotation (R) and which can simultaneously be brought into engagement with respective gear rack sections (25a, 25b, 25a', 25b') arranged at the transfer elements (15a, 15b), **characterized in that**
the toothed wheel element (29, 29') is guided by means of a sliding guide (46, 46') at a bearing section (35) of the corner guide (10, 10'), with the sliding guide (46, 46') having an extent of part circular shape.

2. A corner guide in accordance with claim 1,
**characterized in that**
the axis of rotation (R) of the toothed wheel element (29, 29') extends at a right angle with respect to both axes of displacement (V1, V2) of the transfer elements (15a, 15b).

3. A corner guide in accordance with claim 1 or claim 2,
**characterized in that**
the toothed wheel element (29, 29') has a spur gear toothed arrangement.

4. A corner guide in accordance with any one of the preceding claims,
**characterized in that**
the toothed wheel element (29, 29') has a toothed arrangement which is limited to an angular range of at most approximately 180°.

5. A corner guide in accordance with any one of the preceding claims,
**characterized in that**
the toothed wheel element (29, 29') has a partly annular shape, with the axis of rotation (R) of the toothed wheel element (29, 29') in particular being located outside a housing (38) of the corner guide (10, 10').

6. A corner guide in accordance with any one of the preceding claims,
**characterized in that**
the sliding guide (46) has abutments (50) which bound a rotational movement of the toothed wheel element (29, 29'), preferably to an angular range of at most approximately 90°.

7. A corner guide in accordance with any one of the preceding claims,
**characterized in that**
a guide groove (49) which extends concentrically to the axis of rotation (R) and into which a guide web (48) of the bearing section (35) engages is provided at at least one axial side surface (47) of the toothed wheel element (29, 29').

8. A corner guide in accordance with any one of the preceding claims,
**characterized in that**
the bearing section (35) is formed in at least two parts, with the toothed wheel element (29, 29') being arranged between two parts (37) of the bearing section (35) and being thereby axially fixed.

9. A corner guide in accordance with any one of the preceding claims,
**characterized in that**
the gear rack sections (25a, 25b, 25a', 25b') are respectively formed by an arrangement of recesses (27) which are provided in the respective transfer element (15a, 15b) and into which teeth (30) of the toothed wheel element (29, 29') engage.

10. A corner guide in accordance with claim 9,
**characterized in that**
each of the gear rack sections (25a, 25b, 25a', 25b') comprises at least three consecutive recesses (27).

11. A corner guide in accordance with any one of the preceding claims,
**characterized in that**
the transfer elements (15a, 15b) are designed as elongate, in particular rod-like, and are each displaceable along their longitudinal axis (L1, L2).

12. A corner guide in accordance with claim 11,
**characterized in that**
the transfer elements (15a, 15b) are coupled or couplable to a connecting rod at a respective first longitudinal end (17a, 17b) and are provided with a gear rack section (25a, 25b, 25a', 25b') in the region of the opposite second longitudinal end (21a, 21b).

13. A corner guide in accordance with claim 11 or claim 12,
**characterized in that**
the transfer elements (15a, 15b) each have a crank (28) with respect to their longitudinal axis (L1, L2).

14. A fitting arrangement for windows, doors or the like comprising at least two connecting rods which are aligned at a right angle to one another and which are displaceable along their respective longitudinal axes (L1, L2); and at least one corner guide (10, 10') for coupling the connecting rods for a joint displaceability diagonally across, wherein
the corner guide (10, 10') comprises a toothed wheel element (29, 29') which is rotatable about an axis of rotation (R) and which can simultaneously be brought into engagement with respective gear rack sections (25a, 25b, 25a', 25b') coupled to the connecting rods or directly integrated into them,
**characterized in that**
the toothed wheel element (29, 29') is guided by means of a sliding guide (46, 46') at a bearing section (35) of the corner guide (10, 10'), with the sliding guide (46, 46') having an extent of part circular shape.

## Revendications

1. Renvoi d'angle (10, 10') d'un ensemble de ferrure pour fenêtres, portes ou similaires, comportant deux éléments de transmission (15a, 15b) qui sont couplés ou susceptibles d'être couplés à des crémones respectives de l'ensemble de ferrure et qui sont mobiles en translation le long d'axes de translation respectifs (V1, V2) s'étendant transversalement l'un à l'autre, les éléments de transmission (15a, 15b) étant couplés l'un à l'autre pour une mobilité commune sur un angle au moyen d'un dispositif de renvoi (55), et le dispositif de renvoi (55) comprend un élément formant pignon (29, 29') rotatif autour d'un axe de rotation (R), qui peut simultanément être amené en engagement avec des portions de crémaillère respectives (25a, 25b, 25a', 25b') agencées sur les éléments de transmission (15a, 15b),
**caractérisé en ce que**
l'élément formant pignon (29, 29') est guidé sur une portion de montage (35) du renvoi d'angle (10, 10') au moyen d'un guidage de coulissement (46, 46'), le guidage de coulissement (46, 46') présentant une allure en forme de cercle partiel.

2. Renvoi d'angle selon la revendication 1,
**caractérisé en ce que**
l'axe de rotation (R) de l'élément formant pignon (29, 29') s'étend à angle droit par rapport aux deux axes de translation (V1, V2) des éléments de transmission (15a, 15b).

3. Renvoi d'angle selon la revendication 1 ou 2,
**caractérisé en ce que**
l'élément formant pignon (29, 29') présente une denture de pignon droit.

4. Renvoi d'angle selon l'une des revendications précédentes,
**caractérisé en ce que**
l'élément formant pignon (29, 29') présente une denture qui est limitée à une zone angulaire au maximum d'environ 180°.

5. Renvoi d'angle selon l'une des revendications précédentes,
**caractérisé en ce que**
l'élément formant pignon (29, 29') est en forme d'anneau de cercle partiel, et en particulier l'axe de rotation (R) de l'élément formant pignon (29, 29') se situe à l'extérieur d'un boîtier (38) du renvoi d'angle (10, 10').

6. Renvoi d'angle selon l'une des revendications précédentes,
**caractérisé en ce que**
le guidage de coulissement (46) comprend des butées (50) qui limitent un mouvement de rotation de l'élément formant pignon (29, 29'), de préférence sur une plage angulaire au maximum d'environ 90°.

7. Renvoi d'angle selon l'une des revendications précédentes,
**caractérisé en ce que**
sur au moins une surface latérale axiale (47) de l'élément formant pignon (29, 29'), il est prévu une gorge de guidage (49) qui s'étend concentriquement à l'axe de rotation (R) et dans laquelle vient s'engager une barrette de guidage (48) de la portion de montage (35), ou inversement.

8. Renvoi d'angle selon l'une des revendications précédentes,
**caractérisé en ce que**
la portion de montage (35) est réalisée au moins en deux pièces, l'élément formant pignon (29, 29') étant agencé entre deux pièces (37) de la portion de montage (35) et étant ainsi fixé axialement.

9. Renvoi d'angle selon l'une des revendications précédentes,
**caractérisé en ce que**
les portions de crémaillère (25a, 25b, 25a', 25b) sont formées chacune par un agencement d'échancrures (27) prévues dans l'élément de transmission correspondant (15a, 15b), dans lesquelles viennent s'engager des dents (30) de l'élément formant pignon (29, 29').

10. Renvoi d'angle selon la revendication 9,
**caractérisé en ce que**
chacune des portions de crémaillère (25a, 25b, 25a', 25b') comprend au moins trois échancrures successives (27).

11. Renvoi d'angle selon l'une des revendications précédentes,
**caractérisé en ce que**
les éléments de transmission (15a, 15b) sont réalisés en forme allongée, en particulier en forme de tige, et ils sont chacun mobiles en translation le long de leur axe longitudinal (L1, L2).

12. Renvoi d'angle selon la revendication 11,
**caractérisé en ce que**
à une première extrémité longitudinale respective (17a, 17b), les éléments de transmission (15a, 15b) sont couplés ou susceptibles d'être couplés à une crémone, et dans la zone de la seconde extrémité longitudinale opposée (21a, 21b), ils sont pourvus d'une portion de crémaillère (25a, 25b, 25a', 25b').

13. Renvoi d'angle selon la revendication 11 ou 12,
**caractérisé en ce que**
les éléments de transmission (15a, 15b) présentent chacun un coudage (28) par rapport à leur axe longitudinal (L1, L2).

14. Ensemble de ferrure pour fenêtres, portes ou similaires, comportant au moins deux crémones qui sont orientées à angle droit l'une par rapport à l'autre et qui sont mobiles en translation le long de leurs axes longitudinaux respectifs (L1, L2), et comportant au moins un renvoi d'angle (10, 10') pour coupler les crémones pour une mobilité commune sur un angle,
dans lequel
le renvoi d'angle (10, 10') comprend un élément formant pignon (29, 29') rotatif autour d'un axe de rotation (R), qui peut simultanément être amené en engagement avec des portions de crémaillère respectives (25a, 25b, 25a', 25b') couplées aux crémones ou intégrées directement dans celles-ci,
**caractérisé en ce que**
l'élément formant pignon (29, 29') est guidé sur une portion de montage (35) du renvoi d'angle (10, 10') au moyen d'un guidage de coulissement (46, 46'), le guidage de coulissement (46, 46') présentant une allure en forme de cercle partiel.
